# FASCICULE DE BREVET EUROPEEN

(11) **EP 2 063 053 B1**
(45) Date de publication et mention de la délivrance du brevet: **10.04.2013**
(21) Numéro de dépôt: 08305817.2
(22) Date de dépôt: 20.11.2008
(51) Int. Cl.: E05B 17/20, E05C 9/00, E05B 9/08

(54) **Crémone ou crémone-serrure**
Treibstangenverschluss oder Treibstangenschloss
Espagnolette or espagnolette-lock

(30) Priorité: 22.11.2007 FR 0759239
(43) Date de publication de la demande: 27.05.2009
(73) Titulaire: FERCO, 57445 Reding (FR)
(72) Inventeur: Mager, Pascal, F-57635, Herange (FR)
(74) Mandataire: Rhein, Alain

(56) Documents cités:
- EP-A- 1 158 120
- DE-U1- 8 325 171
- DE-U1- 9 208 797

## Description

L'invention concerne une serrure ou crémone-serrure comportant un boitier conçu apte à recevoir un barillet à clé pour la commande de verrouillage et de déverrouillage d'au moins un organe de verrouillage, tel qu'un pêne dormant ou organe similaire.

La présente invention entre dans le domaine de la quincaillerie du bâtiment et a trait, plus particulièrement, aux serrures, qu'il s'agisse d'une serrure simple ou de type crémone-serrure.

De telles serrures, crémones-serrures ou autres ont pour but, au travers du barillet à clé dont elles sont susceptibles d'être équipées, d'assurer la sécurité d'une porte, fenêtre ou similaire.

Plus particulièrement, le barillet, commandé au moyen d'une clé manipulée par l'usager, agit sur le mécanisme de cette serrure ou crémone-serrure, dénommée, de manière générique, serrure dans la suite de la description, pour commander le verrouillage et le déverrouillage d'un organe susceptible d'empêcher l'ouverture de cette porte ou fenêtre à qui ne possède pas la clé. Ainsi, le barillet à clé peut agir directement sur un pêne dormant qu'il est susceptible de repousser, selon le cas, dans une position saillante pour le verrouillage ou dans une position effacée permettant l'ouverture de la porte ou fenêtre. Ce barillet peut encore être prévu pour agir directement ou au travers d'un chevalet de commande, sur une tringle de manoeuvre susceptible d'intervenir sur d'autres organes de verrouillage, tels que pênes à crochet, pênes dormants, rouleaux, etc... pour repousser ce ou ces derniers dans une position verrouillée ou, au contraire, pour les amener dans une position de déverrouillage. Dans une autre conception, également connue, ce barillet peut agir sur un simple organe de blocage pour empêcher la commande de déverrouillage de la serrure ou crémone-serrure au travers d'une poignée ou d'un bouton de commande agissant sur de tels organes de verrouillage, tel qu'un pêne dormant, une tringle de manoeuvre ou similaire.

Si l'on a d'ores et déjà imaginé différents dispositifs de sécurité destinés à empêcher l'entrée par effraction dans une habitation au travers d'une intervention directe sur le boîtier de la serrure, en particulier des plaques anti-percement, etc., on a pu noter que cette serrure devient particulièrement vulnérable lorsque, au moyen d'un outil approprié, le barillet à clé est retiré en force ou détruit par perçage.

Même s'il a été conçu différentes protections permettant de limiter les agissements sur ce barillet à clé, protections engendrant des contraintes esthétiques et un surcoût non négligeable au niveau de la serrure, elles ne permettent pas de rendre totalement inviolable, pour autant, le barillet.

Or, on comprend bien qu'une fois celui-ci neutralisé, plus exactement lorsque il est retiré ou détruit jusqu'à permettre l'accès aux pièces du mécanisme de manoeuvre abritées par le boîtier de la serrure, il est assez facile de commander le déverrouillage de cette dernière pour entrer par effraction dans une habitation.

A ce propos, il faut rappeler que, de manière habituelle, le barillet à clé est retenu dans la serrure au moyen d'une vis de fixation accessible depuis le chant en feuillure de la porte ou fenêtre équipé d'une telle serrure. Cette vis de fixation s'étend sensiblement dans le plan médian de cette dernière, tandis que le barillet est localement fragilisé au travers de l'orifice taraudé prévu pour accueillir ladite vis de fixation. C'est donc à hauteur de cet orifice et en plein centre du boîtier de la serrure que se rompt habituellement le barillet en cas de tentative d'effraction.

A cela il faut ajouter qu'il est connu, notamment par le document DE-U-92.08.797 une serrure comportant un dispositif de blocage du pêne dormant en cas de rupture du barillet. Ce dispositif se compose, essentiellement, d'un palpeur et d'un élément de blocage. Le palpeur emprunte une forme en L et comporte à l'extrémité de sa partie verticale un ergot de retenue lequel coopère avec l'élément de blocage en maintenant celui-ci en position débloquée sous contrainte élastique. Cet élément de blocage comporte plus particulièrement un doigt de blocage qui, lorsqu'il est libéré par le palpeur, est conçu apte à venir s'engager dans une découpe ménagée dans le pêne dormant, ceci pour maintenir celui-ci en position de verrouillage et éviter qu'il ne puisse être repoussé en position déverrouillée.
A ce propos, le palpeur vient en appui sur le barillet de sorte qu'en cas de rupture et retrait de ce dernier, ce palpeur puisse s'effacer en étant repoussé par le doigt de blocage lui-même, agissant telle une came sous l'impulsion des moyens de rappel élastique. Justement, ces derniers sont mis sous contrainte qu'après engagement dans la serrure du barillet, surtout après mis en place de la vis assurant sa fixation. En effet, c'est en engageant cette vis que l'on vient agir sur ces moyens de rappel élastique repoussant ledit doigt de blocage contre l'ergot de retenu du palpeur assurant son maintien en position débloqué tant que le barillet est présent.

Le palpeur vient en appui sur le barillet sur sa partie s'étendant vers l'extérieur de la pièce que la serrure est sensée maintenir refermée. Cela part du principe qu'en cas de tentative d'effraction c'est bien cette partie extérieure qui risque d'être neutralisée et retirée. Or une telle conception ne permet pas de rendre la serrure réversible pour une utilisation droite ou gauche sur un ouvrant, à moins d'une intervention sur le palpeur du dispositif de blocage.

Pour remédier à cet inconvénient, on peut imaginer un appui du palpeur sur le barillet dans le plan médian de la serrure, sensiblement à hauteur de l'orifice prévu pour accueillir la vis de fixation de ce barillet. Toutefois, une telle conception n'apporte qu'une solution partielle au problème dans la mesure où la rupture n'intervient pas systématiquement à hauteur de ce plan médian du barillet.

Précisément, la présente invention a pour but de remédier à cet inconvénient en proposant d'associer à la serrure un dispositif de sécurité sous forme d'un doigt de blocage qui est libéré en cas d'action sur le barillet à clé ayant pour conséquence la suppression de ce dernier, que ce soit par arrachement ou destruction totale ou partielle. Notamment, quelque soit la moitié de barillet qui est cassée et retirée, il en résulte le blocage de la serrure au travers d'un doigt de blocage conçu apte à bloquer un organe de verrouillage en position verrouillée. Aussi, l'invention permet de répondre à ce problème de réversibilité de la serrure. Tout particulièrement elle permet d'éviter tout risque de montage incorrect, sans compter qu'il n'est plus nécessaire de tenir en stock deux types de serrures, les unes pour un montage à droite, d'autres prévues pour une implantation à gauche. La fabrication de ces serrures s'en trouve, elle aussi, simplifiée, ne nécessitant plus qu'une seule ligne de montage.

En somme, la personne pensant pouvoir s'infiltrer par effraction dans une habitation dont la porte est sécurisée au moyen d'une serrure selon l'invention, ne peut que constater, après avoir franchi, par destruction ou suppression, l'obstacle que représente le barillet à clé, qu'il lui est impossible d'obtenir le déverrouillage de la serrure par action directe sur le mécanisme de cette dernière.

On remarquera, à ce propos, que cette solution conforme à l'invention n'empêche pas la mise en oeuvre, en combinaison, des techniques de protection du barillet lui-même.

Ainsi, l'invention concerne une serrure ou crémone-serrure comportant un boîtier conçu apte à recevoir un barillet à clé pour la commande de verrouillage et de déverrouillage d'au moins un organe de verrouillage, tel qu'un pêne dormant ou organe similaire, comportant un dispositif de sécurité qui, au travers d'un doigt de blocage, est conçu apte à assurer le maintien en position verrouillée d'au moins un organe de verrouillage sous la commande d'un palpeur de commande coopérant avec le barillet à clé, caractérisé par le fait que le palpeur de commande est conçu apte à venir en appui sur le barillet au travers d'au moins un point de contact, de chaque côté du plan médian de la serrure pour assurer le maintien inactif du doigt de blocage en présence du barillet et, en cas de rupture et/ou de retrait de ce dernier, pour libérer ledit doigt de blocage.

La présente invention sera mieux comprise à la lecture de la description qui va suivre et en se référant aux dessins ci-joints se rapportant différents exemples de réalisation.
- la figure 1 est une représentation schématisée et en coupe partielle d'une serrure équipée, selon un premier mode de réalisation, d'un dispositif de sécurité conformément à l'invention ;
- la figure 2 est une représentation schématisée des différents composants du dispositif de sécurité de la figure 1 ;
- la figure 3 est une représentation schématisée et de détail du palpeur de commande du dispositif de sécurité ;
- la figure 4 illustre la serrure, selon le mode de réalisation conforme aux figures 1 et 2, lors de la mise en place du barillet à clé ;
- la figure 5 est une vue similaire à la figure 3 illustrant, dans ce même mode de réalisation, le cas où le barillet a été retiré, l'organe de blocage ayant été repoussé dans sa position de blocage ;
- les figures 6 et 7 sont des vues similaires à la figure 1 illustrant une serrure équipée, selon un second mode de réalisation, d'un dispositif de sécurité conformément à l'invention ;
- la figure 8 représente en perspective et de manière schématisée l'effacement du palpeur par rapport au doigt de blocage dans le mode de réalisation visible dans les figures 6 et 7 ;
- la figure 9 est, là encore, une représentation schématisée et en coupe partielle d'une serrure comportant, selon un troisième mode de réalisation, un dispositif de sécurité conformément à l'invention ;
- la figure 10 est une vue similaire à la figure 7, la bascule correspondant au doigt de blocage étant représenté en transparence ;
- la figure 11 est une vue de détail illustrant un dispositif bloqueur escamotable et sous forme d'un ressort bloqueur.

La présente invention concerne le domaine des serrures en général, susceptibles d'être équipées d'un barillet à clé et trouvera son application tant dans des serrures de conception simple, que dans les crémones-serrures plus complexes, comme cherchent à l'illustrer les figures 4 et 5.

Plus particulièrement et tel que visible dans la figure 1, une telle serrure 1 comporte un boîtier 2 logeant un mécanisme de commande 3 et prévu apte à réceptionner un barillet à clé 4 pour la commande de verrouillage et de déverrouillage d'un organe de verrouillage 5.

Celui-ci peut être défini par un pêne dormant comme l'illustrent notamment les figurent 1, 6, 7 et 9, sachant que cet organe de verrouillage peut encore être défini par un organe de blocage qui, en position de verrouillage, vient bloquer une ou des tringles de manoeuvre dans leur position verrouillée. Cet organe de verrouillage 5 sur lequel intervient le barillet à clé 4 peut, dans une autre conception, être défini par une telle tringle de manoeuvre actionnant des éléments de verrouillage tels que des rouleaux, des pênes à crochet ou d'autres pênes dormants.

Quoiqu'il en soit, la serrure 1 comporte un dispositif de sécurité 6 qui, au travers d'un doigt de blocage 7, est conçue apte à assurer le maintien en position verrouillée d'au moins un tel organe de verrouillage 5, en cas de tentative d'effraction par suppression ou destruction du barillet à clé 4.

Ainsi, selon un premier mode de réalisation illustré dans les figures 1 à 5, ce doigt de blocage 7 est monté sous contrainte élastique dans le boîtier 2 de manière apte à coopérer avec ledit organe de verrouillage 5, en l'occurrence le pêne dormant dans les modes de réalisation illustré dans les figures des dessins ci-joints. De plus, ce dispositif de sécurité 6 comporte encore un palpeur de commande 8 conçu apte à coopérer avec ledit barillet à clé 4 pour détecter sa présence. Ainsi, si ce palpeur de commande 8 assure, initialement, le maintien en position inactive du doigt de blocage 7, il est encore conçu pour libérer ce dernier et lui permettre, sous contrainte élastique, de venir immobiliser ledit pêne dormant en position de verrouillage en cas d'arrachage ou destruction de ce barillet à clé.

Selon une particularité de l'invention notamment visible dans les figures 2 et 3, le palpeur de commande 8 est conçu apte à venir en appui sur le barillet 4 au travers d'au moins un point de contact 8A et 8B, de chaque côté du plan médian P de la serrure 1, plus particulièrement de part et d'autre du trou taraudé ménagé dans ledit barillet 4 pour la réception de la vis définissant les moyens 10 assurant la fixation de ce barillet 4 dans le boîtier 2 de la serrure 1. Ceci permet à ce palpeur 8 de libérer le doigt de blocage 7 conçue apte à assurer le maintien en position verrouillée d'au moins un organe de verrouillage 5, en cas de tentative d'effraction par suppression ou destruction du barillet à clé 4, que ce soit en totalité ou partiellement après rupture de ce barillet 4 à hauteur de son point d'affaiblissement, à savoir sensiblement au niveau dudit trou taraudé 25.

En somme, quel que soit le côté d'agression de la serrure et, donc, la partie du barillet que l'on vient extraire en force, après rupture de ce barillet, le dispositif de sécurité selon l'invention est opérationnel et conduit au blocage de la serrure par maintien d'un au moins de ses organes de blocage en position verrouillée, quelque soit les agissements ultérieurs sur le mécanisme de commande de cette serrure.

Comme il est plus particulièrement visible dans la figure 3, ce palpeur 8 emprunte à son extrémité 20A prévue pour coopérer avec le dit barillet 4, la forme d'une fourche à deux branches 8' et 8", chacune définissant un point de contact 8A et 8B.

Selon encore un autre mode de réalisation non visible sur les dessins, ce palpeur 8 peut être subdivisé en deux parties, chacune agissant indépendamment, en ce sens que chaque partie de palpeur venant en appui sur le barillet 4 d'un côté du plan médian P de la serrure 1, plus particulièrement de part et d'autre du trou taraudé ménagé dans ledit barillet 4, ceci au travers d'au moins un point de contact 8A ou 8B. En somme chaque partie de palpeur agit d'un côté du barillet 4. De plus ces parties de palpeur sont individuellement aptes à maintenir inactif le doigt de blocage 7, tout comme elles sont individuellement aptes à libérer ce dernier en cas de rupture et/ou de retrait du barillet 4, d'un côté ou de l'autre du plan médian P.

Aussi, dans la suite de la description, lorsqu'il est fait référence au palpeur 8, il faut considérer que ce dernier peut être en une seule partie comme dans le mode de réalisation illustré ou en deux parties sensiblement identiques, voire symétriques.

Le palpeur de commande 8 est lui-même soumis à l'action de moyens de rappel élastiques 9 qui sont définis aptes à le repousser en vue de libérer le doigt de blocage 7 en cas d'agissements non autorisés sur le barillet à clé 4.

Toutefois, ces moyens de rappel élastiques 9 sont conçus aptes à être mis sous contrainte qu'au travers des moyens de fixation 10 du barillet à clé 4 dans le boîtier 2 de la serrure 1.

En d'autres termes, lors du montage de la serrure 1 sur la menuiserie, cette serrure est initialement dépourvue de barillet à clé 4, par exemple dans le but de permettre son engagement dans une rainure d'encastrement en feuillure de cette menuiserie. A cet instant les moyens de rappel élastiques 9 ne sont pas sous contrainte et le palpeur de commande 8 assure le maintien, en position inactive, du doigt de blocage 7 sous contrainte des moyens de rappel élastiques 11 agissant sur ce dernier.

A ce propos, dans ce mode de réalisation correspondant aux figures 1 à 5, on observera que le palpeur de commande 8 et le doigt de blocage 7 sont conçus aptes à se déplacer suivant des directions préférentiellement perpendiculaires l'une par rapport à l'autre pour empêcher, par effet de cisaillement et sous l'impulsion de la contrainte élastique appliquée au dit doigt de blocage 7, que le palpeur de commande 8 puisse être repoussé, inopinément, depuis sa position de retenue 12, visible dans les figures 1 et 4, dans sa position 13 de libération dudit doigt de blocage 7 représenté dans la figure 5.

Précisément, dans la suite de la description, il est plus particulièrement fait référence au mode de réalisation donné à titre d'exemple, correspondant aux figures 1 à 5 des dessins joints en annexe.

Plus particulièrement, l'organe de blocage 5 avec lequel est défini apte à réagir le dispositif de sécurité 6, plus particulièrement le doigt de blocage 7, n'est autre qu'un pêne dormant susceptible d'être repoussé dans sa position de verrouillage ou de déverrouillage par le barillet à clé 4.

Ce pêne dormant 5 est donc monté en translation dans le boîtier 2 de la serrure 1 de manière à pouvoir émerger en partie avant 14 de ce boîtier 2 et coopérer, ainsi, avec une gâche disposée en correspondance sur le cadre dormant d'une porte ou fenêtre équipée d'une telle serrure 1.

Quant au doigt de blocage 7, il est monté mobile dans le boîtier 2 suivant une direction perpendiculaire au déplacement dudit pêne dormant 5. Ce doigt de blocage 7 comporte une extrémité 15 conçue apte à venir s'engager dans une lumière ou une découpe 16 dudit pêne dormant 5 lorsque celui-ci est en position de verrouillage comme le représente la figure 1. Sur l'extrémité opposée 17 de ce doigt de blocage 7, agissent les moyens de rappel élastiques 11. Ceux-ci sont représentés sous forme d'un ressort hélicoïdal prenant appui dans le fond 18 d'un logement de guidage 19 dans le boîtier 2 accueillant ledit doigt de blocage 7.

Quant au palpeur de commande 8, il est monté mobile dans le boîtier 2 de la serrure 1 suivant une direction perpendiculaire à la direction de déplacement du doigt de blocage 7, soit, sensiblement, dans une direction parallèle au déplacement du pêne dormant 5 et/ou ce palpeur de commande 8 est monté pivotant autour d'un axe A approximativement perpendiculaire au plan perpendiculaire au barillet 4 passant par les deux points de contacts 8A, 8B du palpeur sur ce dernier. En somme, cet axe de rotation A est sensiblement perpendiculaire au plan dans lequel s'inscrivent les deux branches 8' et 8" de la fourche à l'extrémité 20A du palpeur 8, voire les deux parties de palpeur comme prévu plus haut.

Précisément, ce palpeur de commande 8 comporte une extrémité 20, opposée à celle 20A pourvue des points de contact 8A et 8B, conçue apte à coopérer avec ledit doigt de blocage 7 pour retenir celui-ci en position inactive, sous contrainte des moyens de rappel élastiques 11. Plus exactement, à cette extrémité 20 du palpeur de commande 8 est ménagé un rebord de retenue 21 sur lequel est défini apte à prendre appui un décrochement ou une languette de retenue 22 que comporte ledit doigt de blocage 7.

Quant au moyen de fixation 10 du barillet à clé 4, il se présente, usuellement, sous forme d'une vis de fixation que l'on vient introduire dans le boîtier 2 depuis la feuillure de la menuiserie, au travers d'une ouverture 23 dans la têtière 24 refermant le boîtier 2 en partie avant 14. Cette vis de fixation 10 est définie apte à coopérer avec un trou taraudé 25 ménagé dans le barillet à clé 4.

De manière avantageuse, le palpeur de commande 8 est monté sur ou jouxte cette vis de fixation 10. Quant aux moyens de rappel élastiques 9 définis aptes à agir sur ce palpeur 8, ils se présentent sous forme d'un ressort hélicoïdal monté sur la dite vis, sur cette dernière étant encore engagée, entre la tête de vis 26 et ledit ressort 9, une butée de mise sous tension 27, avantageusement sous forme d'une douille.

Ainsi, lors de la mise en place du barillet à clé 4 et de l'engagement de la vis de fixation 10, la tête 26 de cette dernière vient progressivement repousser la douille 27. Cette poussée est répercutée sur le ressort hélicoïdal 9 que traverse la dite vis 10. Du côté de son extrémité opposée à la dite douille 27, ce ressort hélicoïdal 9, prenant appui sur un rebord d'appui 28 adapté au niveau du palpeur de commande 8, est progressivement mis sous contrainte, étant entendu que le palpeur de commande 8 ne peut être repoussé dans sa position de libération 13 de l'organe de blocage 7, en raison de la présence du barillet à clé 4 avec lequel il coopère.

Selon un mode d'exécution avantageux, le dispositif de sécurité 6 comporte, pour le montage dans le boîtier 2 de la serrure 1, une cage de guidage 29 du palpeur de commande 8, cage qui est traversée pas ladite vis de fixation 10.

C'est dans cette cage de guidage 29 que ce palpeur de commande 8 est monté en rotation autour de l'axe A, ceci au travers d'une conception préférentielle, mais non nécessaire, sous forme d'une lumière 43 aménagée dans ledit palpeur 8 et avec laquelle coïncide un ergot de pivotement 44 en forme de goutte d'eau et effilé en direction opposée au barillet 4 tout comme ladite lumière comporte une forme complémentaire à cet ergot à son extrémité opposée audit barillet.

Ainsi, cette forme complémentaire de l'ergot et de la lumière permet de garantir le maintien du palpeur 8 dans l'axe d'alignement de la cage de guidage 9 et, donc, dans une direction sensiblement perpendiculaire à celle du barillet 4, ceci lors de la mise en place de ces éléments dans le boîtier de la serrure et avant l'engagement de la vis 10 de fixation du barillet 4. Ultérieurement, sous l'action du ressort 9, l'ergot de pivotement 44 se décale sensiblement dans la lumière 43 du palpeur de manière à créer un jeu entre les extrémités effilées de cet ergot 44 et de ladite lumière 43. Ce jeu favorise le pivotement du palpeur 8 en cas, par exemple, de rupture du barillet 4.

Justement, en cas de rupture, ne serait ce que partielle de ce dernier, il y a modification de la position des points de contact 8A, 8B l'un par rapport à l'autre, ce qui découle du basculement du palpeur 8 rendu possible grâce à cette mobilité relative de l'ergot en goutte d'eau 44 dans la lumière 43 précités. Ce basculement est plus particulièrement visible dans la figure 8 se rapportant au mode de réalisation des figures 6 et 7.

Justement, ce mode de réalisation des figures 6 à 8 se distingue de celui précédemment décrit en ce que le doigt de blocage 7 n'est pas monté sous contrainte élastique dans le boîtier 2, mais apte à retomber librement, sous l'effet de la gravité, pour assurer une fonction de blocage en cas d'effacement du palpeur de commande 8 assurant, initialement, son maintien en position inactive.

Ainsi, ce doigt de blocage 7 se présente sous forme d'un cavalier 30 monté coulissant, verticalement, dans le boîtier 2, avantageusement à l'arrière de la têtière 24. Il comporte une barre de blocage 31 de manière apte à coopérer, en position de blocage, avec une encoche de retenue 16A prévue à cet effet au niveau du pêne dormant 5. Plus exactement, cette encoche de retenue 16A vient se situer au droit de la barre de blocage 31, lorsque le pêne dormant 5 est en position de verrouillage comme le représente les figures 5 et 6. D'ailleurs, ce cavalier 30 est avantageusement engagé sur le pêne dormant 5 comme l'illustre ces figures 5 et 6.

Dans sa partie inférieure 32, ce cavalier 30, correspondant au doigt de blocage 7, comporte également une languette de retenue 22A venant en appui sur l'extrémité 20 du palpeur 8 définissant un rebord de retenu 21.

Le fonctionnement d'un tel dispositif de sécurité conçu selon ce second mode de réalisation est le suivant : en l'absence du barillet 4, suite à un arrachement, le palpeur 8, soumis à l'action des moyens de rappel élastiques 9, est repoussé ou basculé depuis sa position de retenue 12, dans sa position 13 de libération dudit doigt de blocage 7, plus exactement du cavalier 30. Cela consiste en ce que le rebord de retenu 21 à l'extrémité 20 du palpeur 8, s'efface devant la languette de retenue 22A, autorisant ledit cavalier 30 à retomber librement jusqu'à provoquer l'engagement de la barre de blocage 31 dans l'encoche de retenue 16A.

Là encore les moyens de rappel élastique 9 agissant sur le palpeur 8 ne sont mis sous contrainte qu'au moment du serrage de la vis de fixation 10.

D'ailleurs, selon un mode d'exécution avantageux, mais non représenté, ces moyens de rappel élastique 9 peuvent être conçu pour, avant ce montage de la vis de fixation 10, exercer une action inverse et assurer le maintien, éventuellement sous contrainte, dudit palpeur 8 dans sa position de retenue 12 du doigt de blocage 7 dans sa position inactive.

En conséquence, dans ce mode de réalisation le maintien dudit doigt de blocage 7 en position inactive jusqu'à finalisation du montage de la serrure sur la menuiserie est assuré par le palpeur 8, lui-même.

Il faut toutefois rappeler, que l'encoche de retenue 16A dans le pêne dormant 5 ne vient se positionner au devant de la barre de blocage 31 du cavalier 30, correspondant à ce doigt de blocage 7, qu'en position de verrouillage de ce pêne dormant 5.

La suite de la description se rapporte au mode de réalisation correspondant à la figure 9 où le doigt de blocage 7 est défini par une bascule 33 montée en rotation dans le boîtier 2 autour d'un pivot 34 et soumis à des moyens de rappel élastique 11 en position de blocage de l'organe de verrouillage que défini le pêne dormant 5.

Ainsi, la bascule 33 comporte, d'un côté du pivot 34, une languette de retenue 22B prenant appui sur le rebord de retenu 21 à l'extrémité 20 du palpeur 8, et, de l'autre côté de ce pivot 34, un ergot de blocage 35 conçu pour venir coopérer, en position active de blocage, avec une encoche de retenu 16B au niveau de pêne dormant 5, lorsque celui-ci se trouve en position de verrouillage.

Quant aux moyens de rappel élastique 11, ils sont constitués, selon un exemple de réalisation, par un ressort 36 engagé sur le pivot 34 sur lequel est montée la bascule 33.

Le principe de fonctionnement d'un dispositif de sécurité correspondant à ce troisième mode de réalisation consiste en ce qu'en cas d'arrachement du barillet 4, suite à une tentative d'effraction, le palpeur 8, soumis à l'action des moyens de rappel élastiques 9, est repoussé, par déplacement ou rotation, depuis sa position de retenue 12, dans sa position de libération de la bascule 33. Cela consiste en ce que le rebord de retenu 21 à l'extrémité 20 du palpeur 8, s'efface devant la languette de retenue 22B de cette bascule 33, qui, étant soumis à l'action du ressort 36, pivote autour du pivot 34 d'où résulte l'engagement de l'ergot de blocage 35 dans l'encoche de retenue 16B du pêne dormant 5, nécessairement en position de verrouillage lors d'une telle tentative d'effraction.

Là encore les moyens de rappel élastique 9 agissant sur le palpeur 8 ne sont mis sous contrainte qu'au moment du serrage de la vis de fixation 10. Toutefois, tout comme évoqué précédemment, ces moyens de rappel élastique 9 peuvent être conçu pour, avant ce montage de la vis de fixation 10, exercer une action inverse et assurer le maintien, éventuellement sous contrainte, dudit palpeur 8 dans sa position de retenue 12 du doigt de blocage 7 dans sa position inactive.

En somme, là encore il peut être prévu que le maintien dudit doigt de blocage 7 en position inactive jusqu'à finalisation du montage de la serrure sur la menuiserie soit assuré par le palpeur 8.

On notera également que l'encoche de retenue 16B dans le pêne dormant 5 ne vient se positionner au devant de l'ergot de blocage 35 de la bascule 33, correspondant à ce doigt de blocage 7, qu'en position de verrouillage du pêne dormant 5.

Comme il est précisé plus haut, le doigt de blocage 7 a pour but de coopérer, en position active, avec au moins un organe de verrouillage 5 qui, dans les exemples retenus, est le pêne dormant. Toutefois, dans ce mode de réalisation représenté dans les figures 9 et 10, le doigt de blocage 7 est encore apte à coopérer avec un autre organe de verrouillage que constitue ici le chevalet 5A conçu pour retransmettre une commande du mécanisme de commande 3 d'une crémone-serrure, par exemple, sur une tringle de manoeuvre agissant sur des organe de verrouillage comme des rouleaux, pênes à crochet ou autres.

Ainsi, selon un mode d'exécution de l'invention, la bascule 33, définissant le doigt de blocage 7, est, non seulement, montée en rotation autour du pivot 34 implanté dans le boîtier 2, mais, en outre, mobile axialement sur ce pivot 34, là encore entre une position inactive et une position active, sachant qu'elle est soumise à des moyens élastique de rappel 11 dans cette position active. Ces moyens de rappel élastique 11 ne sont autres que ceux exerçant un couple de rotation sur cette bascule 33 autour du pivot 34. Substantiellement, le ressort 36, définissant ces moyens de rappel élastique 11 et monté sur le pivot 34, est à spires non jointives, justement de manière apte à exercer, en même temps, une poussée axiale sur la bascule 33 en direction du chevalet 5A.

Du côté en regard de ce chevalet 5A, la bascule 33, correspondant au doigt de blocage 7, comporte au moins un ergot de blocage 35A qui, en position active dudit doigt de blocage 7, vient s'engager dans une ouverture 37 adaptée dans le chevalet 5A pour immobiliser ce dernier en position de verrouillage.

La bascule 33 est retenue axialement dans sa position inactive contre l'action du ressort 36 par l'intermédiaire d'une butée 38 sur le pivot 34. En fait, cette bascule 33 vient en appui au travers d'une butée complémentaire 39 sur cette butée 38 lorsqu'elle est dans sa position angulaire dans laquelle elle est maintenue inactive par le palpeur 8. A l'inverse, en cas d'arrachement du barillet 4 le palpeur 8 libère le doigt de blocage 7 correspondant à la bascule 33. Sous l'effet du couple de rappel exercé par le ressort 36, cette bascule 33 tourne autour du pivot 34, d'où résulte l'engagement de son ergot de blocage 35 dans l'encoche de retenue 16B dans le pêne dormant 5. En même temps, la butée complémentaire 39 s'efface devant la butée 38, permettant à cette bascule d'être repoussée axialement en direction du chevalet 5A, provoquant l'engagement de son ou ses ergots de blocage 35A dans la ou les ouvertures correspondantes dans ce chevalet 5A, donc son immobilisation en position de verrouillage.

Selon encore une autre particularité de l'invention, le dispositif de sécurité 6 comporte un dispositif bloqueur 40 comportant des moyens pour maintenir, directement ou indirectement le palpeur 8 en position de retenue du doigt de blocage 7, ces moyens étant définis sécables et/ou escamotables sous l'impulsion de la vis de fixation 10 et/ou de la mise sous contrainte des moyens de rappel élastique 9 agissant sur le palpeur 8. Par exemple, ce dispositif bloqueur 40 peut comporter une languette de retenue conçue pour immobiliser, dans cette position de retenue, le palpeur 8 dans la cage de guidage 29.

Selon un autre mode de réalisation, le dispositif bloqueur 40 est conçu pour agir sur la cage de guidage 29 de manière à maintenir cette dernière dans une position reculée par rapport au logement du barillet 4, empêchant ainsi le ressort 9 d'agir sur le palpeur 8, prisonnier dans cette cage de guidage 29. En somme, là encore, ce palpeur est maintenu en position de retenue. Par contre, lors de la mise en place de la vis de fixation 10, celle-ci vient repousser cette cage de guidage 29 et mettre sous contrainte le ressort 9, lequel repousse le palpeur 8 en contact avec le barillet 4. C'est au cours de cette course, nécessairement limité pour éviter que le palpeur 8 libère le doigt de blocage 7, qu'est sectionnée la languette de retenue dudit dispositif bloqueur 40.

L'avantage que procure ce dernier consiste à éviter tout risque, avant montage du barillet 4 dans la serrure ou crémone-serrure 1, que le dispositif de sécurité 6, en l'occurrence le doigt de blocage 7, soit libéré de manière intempestive, en rendant inopérant cette serrure ou crémone-serrure.

Si un tel dispositif bloqueur 40 de type sécable est parfaitement efficace avant un premier montage de la serrure ou crémone serrure, plus exactement avant la mise en place et la fixation d'un premier barillet, ses fonctions sont définitivement annihilées après. Ce qui pose le risque de blocage lors d'un nouveau démontage et remontage.

Pour cela il a été imaginé, conformément au mode de réalisation visible dans la figure 11, que ce dispositif bloqueur 40, au lieu d'être sécable, soit escamotable et sous forme d'un ressort bloqueur 41, avec une languette de retenue 42 agissant sous contrainte élastique sur la cage de guidage 29 en maintenant cette dernière dans une position reculée par rapport au logement du barillet 4, là encore pour empêcher que les moyens de rappel élastique 9 agissent sur le palpeur 8, prisonnier dans cette cage de guidage 29.

Finalement, comme il ressort de la description qui précède, une fois le barillet à clé 4 retiré, la personne tentant de s'infiltrer par effraction dans une habitation ne peut que constater que ses agissements sur le mécanisme de la serrure n'ont aucune conséquence sur le déverrouillage de cette dernière.

De plus, l'interposition du palpeur de commande entre l'ouverture de ce barillet à clé dans le boîtier 2 de la serrure 1 et le doigt de blocage 7 rend celui-ci totalement inaccessible et quand bien même il l'était, les moyens de rappel élastiques 11 agissant sur ce doigt de blocage peuvent être d'une raideur telle qu'il soit impossible de le repousser dans une direction quelconque, du moins sans démontage de la serrure 1.

## Revendications

1. Serrure ou crémone-serrure comportant un boîtier (2) conçu apte à recevoir un barillet à clé (4) pour la commande de verrouillage et de déverrouillage d'au moins un organe de verrouillage (5), tel qu'un pêne dormant ou organe similaire, comportant un dispositif de sécurité (6) qui, au travers d'un doigt de blocage (7), est conçu apte à assurer le maintien en position verrouillée d'au moins un organe de verrouillage (5, 5A) sous la commande d'un palpeur de commande (8) coopérant avec le barillet à clé (4), **caractérisé par le fait que** le palpeur de commande (8) est conçu apte à venir en appui sur le barillet (4) au travers d'au moins un point de contact (8A et 8B), de chaque côté du plan médian (P) de la serrure (1) pour assurer le maintien inactif du doigt de blocage (7) en présence du barillet (4) et, en cas de rupture et/ou de retrait de ce dernier, pour libérer ledit doigt de blocage (7).

2. Serrure ou crémone-serrure selon la revendication 1, **caractérisée par le fait qu'**un point de contact (8A ; 8B) vient en appui sur le barillet (4) de part et d'autre d'un trou taraudé (25) ménagé dans ce dernier pour la réception d'une vis définissant des moyens (10) assurant la fixation de ce barillet (4) dans le boîtier (2) de la serrure.

3. Serrure ou crémone-serrure selon la revendication 1 ou 2, **caractérisée par le fait que** le palpeur de commande (8) emprunte à son extrémité (20A) prévue pour coopérer avec le dit barillet (4), la forme d'une fourche à deux branches (8' et 8"), chacune définissant un point de contact (8A et 8B).

4. Serrure ou crémone-serrure selon la revendication 1 ou 2, **caractérisée par le fait que** le palpeur est subdivisé en deux parties, chacune agissant indépendamment en venant en appui sur le barillet (4), respectivement d'un côté et de l'autre du plan médian (P) de la serrure (1), et en assurant le maintien inactif du doigt de blocage (7) en présence du barillet (4), tout en étant apte, en cas de rupture et/ou de retrait de ce dernier, à libérer ledit doigt de blocage (7).

5. Serrure ou crémone-serrure selon l'une quelconque des revendications précédentes, **caractérisée par le fait que** le palpeur de commande (8) est monté mobile dans le boîtier (2) de la serrure (1) suivant une direction perpendiculaire à la direction de déplacement du doigt de blocage (7) et/ou pivotant autour d'un axe (A) approximativement perpendiculaire au plan perpendiculaire au barillet (4) passant par les deux points de contacts (8A, 8B) dudit palpeur de commande (8) sur ce dernier.

6. Serrure ou crémone-serrure selon l'une quelconque des revendications précédentes, **caractérisée par le fait que** le palpeur de commande (8) comporte à une extrémité (20) un rebord de retenue (21) sur lequel est défini apte à prendre appui un décrochement ou une languette de retenue (22, 22A, 22B) que comporte le doigt de blocage (7).

7. Serrure ou crémone-serrure selon l'une quelconque des revendications précédentes, **caractérisée par** fait que, dans une position de retenue (12), le palpeur de commande (8) maintient le doigt de blocage (7) dans une position inactive, des moyens de rappel élastiques (9) agissant sur ce palpeur de commande (8) pour repousser ce dernier depuis sa position de retenue (12) en direction d'une position (13) de libération du doigt de blocage (7).

8. Serrure ou crémone-serrure selon les revendications 2 et 7, **caractérisée par le fait que** les moyens de rappel élastiques (9) agissant sur le palpeur de commande (8) sont conçus aptes à être mis sous contrainte au travers des moyens de fixation (10) du barillet à clé (4) dans le boîtier (2).

9. Serrure ou crémone-serrure selon la revendication 8, comportant en tant que moyen de fixation du barillet à clé (4) une vis de fixation introduite dans le boîtier (2) au travers d'une ouverture (23) dans une têtière (24) refermant ce dernier en partie avant (14), **caractérisée par le fait que** les moyens de rappel élastiques (9) se présentent sous forme d'un ressort hélicoïdal monté sur ladite vis de fixation (10), sur cette dernière étant encore engagé, entre une tête de vis (26) et ledit ressort (9), une butée de mise sous tension (27), notamment sous forme d'une douille, de manière apte à mettre sous contrainte ledit ressort (9) lors de la fixation du barillet à clé (4).

10. Serrure ou crémone-serrure selon la revendication 9, **caractérisée par le fait que** du côté de son extrémité opposée à la douille (27), le ressort hélicoïdal (9) prend appui sur un rebord d'appui adapté au niveau du palpeur de commande (8).

11. Serrure ou crémone-serrure, selon la revendication 9 ou 10, **caractérisée par le fait que** le dispositif de sécurité (6) comporte, pour le montage dans le boîtier (2), une cage de guidage (29) du palpeur de commande (8), cage conçue apte à être traversée par ladite vis de fixation (10).

12. Serrure ou crémone-serrure selon la revendication 5 et 11, **caractérisée par le fait que** le palpeur de commande (8) est monté en rotation autour de l'axe (A) dans la cage de guidage (29).

13. Serrure ou crémone-serrure selon la revendication 12, **caractérisée par le fait que** le palpeur de commande (8) comporte une lumière (43) avec laquelle est à même de coïncider un ergot de pivotement (44) en forme de goutte d'eau effilé en direction opposée au barillet (4), ladite lumière comportant une forme complémentaire à cet ergot (44) à son extrémité opposée audit barillet (4).

14. Serrure ou crémone-serrure selon l'une quelconque des revendications précédentes, **caractérisée par** fait que, dans une position de retenue (12), le palpeur de commande (8) maintient le doigt de blocage (7) dans une position inactive, contre l'action de moyens de rappel élastiques (11) agissant sur ce doigt de blocage (7).

15. Serrure ou crémone-serrure selon l'une quelconque des revendications 1 à 12, **caractérisée par** fait que, dans une position de retenue (12), le palpeur de commande (8) maintient dans une position inactive le doigt de blocage (7) défini apte à retomber librement, sous l'effet de la gravité, pour assurer le maintien en position verrouillée dudit organe de verrouillage (5) en cas d'effacement du palpeur de commande (8).

16. Serrure ou crémone-serrure selon la revendication 14, **caractérisée par le fait que** le doigt de blocage (7) prend position dans un logement de guidage (19) dans le boîtier (2) et comporte une extrémité (15) conçue apte à venir s'engager dans une lumière ou une découpe (16) dudit organe de verrouillage (5) lorsque celui-ci est en position de verrouillage, sur l'extrémité opposée (17) de ce doigt de blocage (7) agissant les moyens de rappel élastiques (11).

17. Serrure ou crémone-serrure la revendication 15, **caractérisée par le fait que** le doigt de blocage (7) se présente sous forme d'un cavalier (30) monté coulissant, verticalement, dans le boîtier (2) et comporte une barre de blocage (31) de manière apte à coopérer, en position de verrouillage de l'organe de verrouillage (5), avec une encoche de retenue (16A) que comporte celui-ci, ce cavalier (30) comportant également une languette de retenue (22A) venant en appui sur l'extrémité (20) du palpeur (8) définissant un rebord de retenu (21).

18. Serrure ou crémone-serrure selon la revendication 17, **caractérisée par le fait que** le cavalier (30) est monté coulissant à l'arrière d'une têtière (24).

19. Serrure ou crémone-serrure selon les revendications 4 et 14, **caractérisée par le fait que** le doigt de blocage (7) est défini par une bascule (33) montée en rotation dans le boîtier (2) et comportant, d'un côté d'un pivot (34), la languette de retenue (22B) prenant appui sur un rebord de retenue (21) du palpeur (8), et, de l'autre côté de ce pivot (34), un ergot de blocage (35) conçu pour venir coopérer, en position active de blocage, avec une encoche de retenu (16B) au niveau de l'organe de verrouillage (5), lorsque celui-ci se trouve en position de verrouillage.

20. Serrure ou crémone-serrure selon la revendication 19, **caractérisée par le fait que** la bascule (33) est montée mobile axialement sur le pivot (34), et soumise à des moyens élastique de rappel (11) dans une position active de blocage d'un organe de verrouillage (5A).

21. Serrure ou crémone-serrure selon la revendication 17, **caractérisée par le fait que** les moyens de rappel élastique (11) sont définis par un ressort (36) à spires non jointives monté sur le pivot (34) de manière apte à exercer simultanément sur la bascule (33) un couple de rotation autour du pivot (34) et une poussée axiale en direction d'un organe de verrouillage (5A), en regard duquel la bascule (33) comporte au moins un ergot de blocage (35A) qui, en position active dudit doigt de blocage (7), vient s'engager dans une ouverture (37) adaptée dans cet organe de verrouillage (5A) pour immobiliser ce dernier en position de verrouillage.

22. Serrure ou crémone-serrure selon la revendication 21, **caractérisée par le fait que** le pivot (34) comporte une butée (38) sur laquelle prend en appui la bascule (33) au travers d'une butée (38) pour retenir axialement cette bascule (33) dans sa position inactive contre l'action du ressort (36).

23. Serrure ou crémone-serrure selon au moins la revendication 7, **caractérisée par le fait que** le dispositif de sécurité (6) comporte un dispositif bloqueur (40) comportant des moyens pour maintenir, directement ou indirectement le palpeur (8) en position de retenue du doigt de blocage (7), ces moyens de maintien étant définis escamotable et/ou sécable.

24. Serrure ou crémone-serrure selon les revendications 2 et 23, **caractérisée par le fait que** lesdits moyens de maintien du palpeur (8) en position de retenue du doigt de blocage (7) sont définis sécables et/ou escamotables sous l'impulsion de la vis de fixation (10) et/ou de la mise sous contrainte des moyens de rappel élastique (9) agissant sur le palpeur (8).

## Claims

1. Espagnolette or espagnolette-lock including a casing (2) designed capable of receiving a key cylinder (4) for controlling the locking and unlocking of at least one locking organ (5), such as a dead bolt or similar organ, including a safety device (6) that is designed capable, through a locking pawl (7), of ensuring the fact of maintaining at least one locking organ (5, 5A) in locked position under the control of a control probe (8) cooperating with the key cylinder (4), wherein the control probe (8) is designed capable of resting on the cylinder (4) through at least one point of contact (8A et 8B), on each side of the median plane (P) of the lock (1), in order to ensure the fact of maintaining inactive the locking pawl (7) in the presence of the cylinder (4) and, in case of rupture and/or withdrawal of the latter, in order to release said locking pawl (7).

2. Espagnolette or espagnolette-lock according to claim 1, wherein one point of contact (8A ; 8B) rests on the cylinder (4) on both sides of a tapped hole (25) provided for in the latter for receiving a screw defining means (10) ensuring the fastening of this cylinder (4) in the casing (2) of the lock.

3. Espagnolette or espagnolette-lock according to claim 1 or 2, wherein the control probe (8) adopts, at its end (20A) aimed at cooperating with said cylinder (4), the form of a fork with two legs (8' and 8") each defining one point of contact (8A and 8B).

4. Espagnolette or espagnolette-lock according to claim 1 or 2, wherein the probe is subdivided into two parts each acting independently by resting on the cylinder (4), at one side and the other one of the median plane (P) of the lock (1), respectively, and by ensuring maintaining inactive the locking pawl (7) in the presence of the cylinder (4), while being capable, in case of rupture and/or withdrawal of the latter, of releasing said locking pawl (7).

5. Espagnolette or espagnolette-lock according to any of the preceding claims, wherein the control probe (8) is mounted movable in the casing (2) of the lock (1) in a direction perpendicular to the direction of displacement of the locking pawl (7) and/or pivoting about an axis (A) approximately perpendicular to the perpendicular plane of the cylinder (4) passing through the two points of contact (8A, 8B) of said control probe (8) on the latter.

6. Espagnolette or espagnolette-lock according to any of the preceding claims, wherein the control probe (8) includes at one end (20) a retaining rim (21) on which a setback or a retaining tongue (22, 22A, 22B) the locking pawl (7) includes is defined capable of resting.

7. Espagnolette or espagnolette-lock according to any of the preceding claims, wherein in a retaining position (12) the control probe (8) maintains the locking pawl (7) in an inactive position, springy restoring means (9) acting on this control probe (8) in order to push the latter from its retaining position (12) in the direction of a position (13) for releasing the locking pawl (7).

8. Espagnolette or espagnolette-lock according to claims 2 and 7, wherein the springy restoring means (9) acting on the control probe (8) are designed capable of being put under stress through means for fixing (10) the key cylinder (4) in the casing (2).

9. Espagnolette or espagnolette-lock according to claim 8, including as means for fixing the key cylinder (4) a fastening screw inserted into the casing (2) through an opening (23) in a face-plate (24) containing the latter in the front portion (14), wherein the springy restoring means (9) are in the form of a helical spring mounted on said fastening screw (10), onto the latter being also inserted, between a screw head (26) and said spring (9), a stop for putting under tension (27), namely in the form of a socket, so as to put said spring (9) under stress during the fixing of the key cylinder (4).

10. Espagnolette or espagnolette-lock according to claim 9, wherein the helical spring (9) rests, at the side of its end opposite the socket (27), on an adapted resting rim at the level of the control probe (8).

11. Espagnolette or espagnolette-lock, according to claim 9 or 10, wherein the safety device (6) includes, for the mounting in the casing (2), a cage for guiding (29) the control probe (8), which cage is designed capable of being crossed by said fastening screw (10).

12. Espagnolette or espagnolette-lock according to claim 5 and 11, wherein the control probe (8) is mounted rotationally about the axis (A) in the guiding cage (29).

13. Espagnolette or espagnolette-lock according to claim 12, wherein the control probe (8) includes an opening (43), with which is capable of coinciding a swivel pawl (44) in the form of a water drop narrowing in the direction opposite the cylinder (4), said opening having a shape complementary to this pawl (44) at its end opposite said cylinder (4).

14. Espagnolette or espagnolette-lock according to any of the preceding claims, wherein the control probe (8) maintains, in a retaining position (12), the locking pawl (7) in an inactive position against the action of springy restoring means (11) acting on this locking pawl (7).

15. Espagnolette or espagnolette-lock according to any of claims 1 to 12, wherein the control probe (8) maintains, in a retaining position (12), the locking pawl (7) defined capable of falling freely under the action of gravity in an inactive position, in order to ensure maintaining said locking organ (5) in locked position in case of withdrawal of the control probe (8).

16. Espagnolette or espagnolette-lock according to claim 14, wherein the locking pawl (7) is positioned in a guiding recess (19) in the casing (2) and includes an end (15) designed capable of inserting into an opening or a cut-out (16) in said locking organ (5) when the latter is in locking position on the opposite end (17) of this locking pawl (7) acting on the springy restoring means (11).

17. Espagnolette or espagnolette-lock according to claim 15, wherein the locking pawl (7) is in the form of the support (30) mounted sliding vertically in the casing (2) and includes a locking bar (31) capable of cooperating, in locking position of the locking organ (5), with a retaining notch (16A) the latter includes, this support (30) also including a retaining tongue (22A) resting on the end (20) of the probe (8) defining a retaining rim (21).

18. Espagnolette or espagnolette-lock according to claim 17, wherein the support (30) is mounted sliding at the rear of a face-plate (24).

19. Espagnolette or espagnolette-lock according to claims 4 and 14, wherein the locking pawl (7) is defined by a yoke (33) mounted rotationally in the casing (2) and including, at one side of a pivot (34), the retaining tongue (22B) resting on a retaining rim (21) of the probe (8) and, at the other side of this pivot (34), a locking pawl (35) designed so as to cooperate, in active locking position, with a retaining notch (16B) at the level of the locking organ (5) when the latter is in locking position.

20. Espagnolette or espagnolette-lock according to claim 19, wherein the yoke (33) is mounted axially movable on the pivot (34), and subjected to means for elastically restoring (11) into an active locking position of a locking organ (5A).

21. Espagnolette or espagnolette-lock according to claim 17, wherein the springy restoring means (11) are defined by a spring (36) with non-joining spires mounted on the pivot (34) so as to be capable of exerting onto the yoke (33) simultaneously a torque of rotation about the pivot (34) and an axial thrust in the direction of a locking organ (5A), in front of which the yoke (33) includes at least one locking pawl (35A) that in active position of said locking pawl (7) inserts into an adapted opening (37) in this locking organ (5A) in order to immobilize the latter in locking position.

22. Espagnolette or espagnolette-lock according to claim 21, wherein the pivot (34) includes a stop (38) on which the yoke (33) rests through a stop (38) for axially retaining this yoke (33) in its inactive position against the action of the spring (36).

23. Espagnolette or espagnolette-lock according to at least claim 7, wherein the safety device (6) includes a locking device (40) including means for maintaining the probe (8), directly or indirectly, in a position for retaining the locking pawl (7), these maintaining means being defined withdrawable and/or shearable.

24. Espagnolette or espagnolette-lock according to claims 2 and 23, wherein said means for maintaining the probe (8) in position for retaining the locking pawl (7) are defined shearable and/or withdrawable under the action of the fastening screw (10) and/or the putting under stress of the springy restoring means (9) acting on the probe (8).

## Patentansprüche

1. Treibstangenverschluss oder Treibstangenschloss, umfassend einen Schlosskasten (2), der geeignet ausgelegt ist, um einen Schließzylinder mit Schlüssel (4) zum Steuern der Verriegelung und der Entriegelung von zumindest einem Verriegelungsorgan (5) wie einem Riegelschloss oder einem ähnlichen Organ aufzunehmen, umfassend eine Sicherheitsvorrichtung (6), die mittels eines Sperrfingers (7) geeignet ausgelegt ist, um das Halten in verriegelter Position von zumindest einem Verriegelungsorgan (5, 5A) unter der Steuerung eines Steuertasters (8) zu sichern, der mit dem Schließzylinder mit Schlüssel (4) zusammenwirkt, **dadurch gekennzeichnet, dass** der Steuertaster (8) geeignet ausgelegt ist, um gegen den Schließzylinder (4) durch zumindest einen Kontaktpunkt (8A und 8B) auf jeder Seite der Mittelebene (P) des Schlosses (1) in Auflage zu kommen, um zu sichern, dass der Sperrfinger (7) im Vorhandensein des Schließzylinders (4) in einer nicht aktiven Stellung gehalten wird, und bei Einbruch und/oder beim Herausziehen dieses letzteren der besagte Sperrfinger (7) freigegeben wird.

2. Treibstangenverschluss oder Treibstangenschloss nach Anspruch 1, **dadurch gekennzeichnet, dass** ein Kontaktpunkt (8A ; 8B) gegen den Schließzylinder (4) beiderseits einer Gewindebohrung (25) in Auflage kommt, die in diesem letzteren für die Aufnahme einer Schraube, die Mittel (10), die die Befestigung dieses Schließzylinders (4) in dem Schlosskasten (2) des Schlosses sichern, bildet, ausgeführt ist.

3. Treibstangenverschluss oder Treibstangenschloss nach Anspruch 1 oder 2, **dadurch gekennzeichnet, dass** der Steuertaster (8) an seinem Ende (20A), das vorgesehen ist, um mit dem besagen Schließzylinder (4) zusammenzuwirken, die Form einer Gabel mit zwei Schenkeln (8' und 8") annimmt, die jeweils einen Kontaktpùnkt (8A und 8B) bilden.

4. Treibstangenverschluss oder Treibstangenschloss nach Anspruch 1 oder 2, **dadurch gekennzeichnet, dass** der Taster in zwei Teilen aufgeteilt ist, die jeweils unabhängig voneinander wirken, indem sie gegen den Schließzylinder (4) entsprechend gegen die eine bzw. gegen die andere Seite der Mittelebene (P) des Schlosses (1) in Auflage kommen, und indem sie sichern, dass der Sperrfinger (7) im Vorhandensein des Schließzylinders (4) in einer nicht aktiven Stellung gehalten wird, während sie geeignet sind, um bei Einbruch und/oder beim Herausziehen dieses letzteren den besagten Sperrfinger (7) freizugeben.

5. Treibstangenverschluss oder Treibstangenschloss nach irgendeinem der vorgehenden Ansprüche, **dadurch gekennzeichnet, dass** der Steuertaster (8) drehbar in dem Schlosskasten (2) des Schlosses (1) gelagert ist, folgend einer Richtung, die zu der Bewegungsrichtung des Sperrfingers (7) senkrecht ist, und/oder um eine Achse (A) verschwenkbar ist, die annähernd senkrecht zu der Ebene, die zu dem Schließzylinder (4) senkrecht ist, verläuft, die durch die beiden Kontaktpunkte (8A, 8B) des besagten Steuertasters (8) auf diesem letzteren läuft.

6. Treibstangenverschluss oder Treibstangenschloss nach irgendeinem der vorgehenden Ansprüche, **dadurch gekennzeichnet, dass** der Steuertaster (8) an einem Ende (20) einen Halteflansch (21) umfasst, gegen welchen eine Ausbuchtung oder eine Raste (22, 22A, 22B), die der Sperrfinger (7) umfasst, geeignet gebildet ist, um in Auflage zu kommen.

7. Treibstangenverschluss oder Treibstangenschloss nach irgendeinem der vorgehenden Ansprüche, **dadurch gekennzeichnet, dass** in einer Halteposition (12) der Steuertaster (8) den Sperrfinger (7) in einer nicht aktiven Stellung hält, wobei die elastischen Rückstellmittel (9) auf diesen Steuertaster (8) wirken, um diesen letzteren von seiner Halteposition (12) in Richtung zu einer Position (13) der Freigabe des Sperrfingers (7) zurück zu drücken.

8. Treibstangenverschluss oder Treibstangenschloss nach den Ansprüchen 2 und 7, **dadurch gekennzeichnet, dass** die elastischen Rückstellmittel (9), die auf den Steuertaster (6) wirken, geeignet ausgelegt sind, um durch die Befestigungsmittel (10) des Schließzylinders mit Schlüssel (4) in dem Schlosskasten (2) druckbeaufschlagt zu werden.

9. Treibstangenverschluss oder Treibstangenschloss nach Anspruch 8, umfassend als Mittel zur Befestigung des Schließzylinders mit Schlüssel (4) eine Befestigungsschraube, die in den Schlosskasten (2) durch eine Öffnung (23) in einem Stulp (24) eingeführt ist, der diesen letzteren im vorderen Teil (14) verschließt, **dadurch gekennzeichnet, dass** die elastischen Rückstellmittel (9) als eine Schraubenfeder ausgestaltet sind, die auf der besagten Befestigungsschraube (10) gelagert ist, wobei auf dieser letzteren zwischen einem Schraubenkopf (26) und der besagten Feder (9) noch ein Anschlag für die Druckbeaufschlagung (27) insbesondere in Form von einer Hülse einrastet, geeignet, um die besagte Feder (9) bei der Befestigung des Schließzylinders mit Schlüssel (4) mit Druck zu beaufschlagen.

10. Treibstangenverschluss oder Treibstangenschloss nach Anspruch 9, **dadurch gekennzeichnet, dass** die Schraubenfeder (9) auf der Seite ihres der Hülse (27) entgegengesetzten Endes gegen einen angepassten Stützrand im Bereich des Steuertasters (8) in Auflage kommt.

11. Treibstangenverschluss oder Treibstangenschloss nach Anspruch 9 oder 10, **dadurch gekennzeichnet, dass** für die Montage im Schlosskasten (2) die Sicherheitsvorrichtung (6) ein Korbgehäuse (29) zur Führung des Steuertasters (8) umfasst, wobei dieses Korbgehäuse geeignet ausgelegt ist, um von der besagten Befestigungsschraube (10) durchsetzt zu werden.

12. Treibstangenverschluss oder Treibstangenschloss nach Anspruch 5 und 11, **dadurch gekennzeichnet, dass** der Steuertaster (8) drehbar um die Achse (A) in dem Führungskorbgehäuse (29) gelagert ist.

13. Treibstangenverschluss oder Treibstangenschloss nach Anspruch 12, **dadurch gekennzeichnet, dass** der Steuertaster (8) eine Öffnung (43) umfasst, mit welcher ein als Wassertropfen ausgestalteter Drehzapfen (44), der in der dem Schließzylinder (4) entgegengesetzten Richtung zugespitzt ist, imstande ist, übereinzustimmen, wobei die besagte Öffnung an ihrem dem besagten Schließzylinder (4) gegenüberliegenden Ende eine zu diesem Zapfen (44) komplementäre Form umfasst.

14. Treibstangenverschluss oder Treibstangenschloss nach irgendeinem der vorgehenden Ansprüche, **dadurch gekennzeichnet, dass** in einer Halteposition (12) der Steuertaster (8) den Sperrfinger (7) in einer nicht aktiven Stellung gegen die Wirkung der elastischen Rückstellmittel (11), die auf diesen Sperrfinger (7) wirken, hält.

15. Treibstangenverschluss oder Treibstangenschloss nach irgendeinem der Ansprüche 1 bis 12, **dadurch gekennzeichnet, dass** in einer Halteposition (12) der Steuertaster (8) den Sperrfinger (7) in einer nicht aktiven Stellung hält, der geeignet gebildet ist, um unter der Wirkung der Schwerkraft frei zu fallen, um das Halten des besagten Verriegelungsbauteils (5) in verriegelter Position bei Ausfall des Steuertasters (8) zu sichern.

16. Treibstangenverschluss oder Treibstangenschloss nach Anspruch 14, **dadurch gekennzeichnet, dass** sich der Sperrfinger (7) in einer Führungsausnehmung (19) in dem Schlosskasten (2) befindet und ein Ende (15) umfasst, das geeignet ausgelegt ist, um mit einer Öffnung oder mit einem Ausschnitt (16) des besagten Verriegelungsbauteils (5) in Eingriff zu kommen, wenn dieses in Verriegelungsposition ist, wobei an dem entgegengesetzten Ende (17) dieses Sperrfingers (7) die elastischen Rückstellmittel (11) wirken.

17. Treibstangenverschluss oder Treibstangenschloss nach Anspruch 15, **dadurch gekennzeichnet, dass** der Sperrfinger (7) in Form von einer in dem Schlosskasten (2) vertikal gleitbar gelagerten Stütze (30) vorliegt und eine Verriegelungsstange (31) umfasst, imstande, um in Position der Verriegelung des Verriegelungsbauteils (5) mit einer Haltekerbe (16A), die dieses umfasst, zusammenzuwirken, wobei diese Stütze (30) ebenfalls eine Raste (22A) umfasst, die gegen das Ende (20) des Tasters (8), das einen Halteflansch (21) bildet, in Auflage kommt.

18. Treibstangenverschluss oder Treibstangenschloss nach Anspruch 17, **dadurch gekennzeichnet, dass** die Stütze (30) gleitbar auf dem hinteren Teil eines Stulps (24) gelagert ist.

19. Treibstangenverschluss oder Treibstangenschloss nach Anspruch 4 und 14, **dadurch gekennzeichnet ,dass** der Sperrfinger (7) durch einen Schwenkhebel (33) gebildet ist, die drehbar in dem Schlosskasten (2) gelagert ist und auf der einen Seite eines Stützzapfens (34) die Raste (22B), die gegen einen Halteflansch (21) des Tasters (8) in Auflage kommt, und auf der anderen Seite dieses Stützzapfens (34) eine Verriegelungsnase (35), die ausgelegt ist, um in aktiver Verriegelungsposition mit einer Haltekerbe (16B) im Bereich des Verriegelungsbauteils (5) zusammenzuwirken, wenn sich dieses in Verriegelungsposition befindet, umfasst.

20. Treibstangenverschluss oder Treibstangenschloss nach Anspruch 19, **dadurch gekennzeichnet, dass** der Schwenkhebel (33) axial beweglich auf dem Stützzapfen (34) gelagert ist und den elastischen Rückstellmitteln (11) in einer aktiven Position der Verriegelung eines Verriegelungsbauteils (5A) unterworfen ist.

21. Treibstangenverschluss oder Treibstangenschloss nach Anspruch 17, **dadurch gekennzeichnet, dass** die elastischen Rückstellmittel (11) durch eine Feder (36) mit nicht nebeneinanderliegenden Spiralen gebildet sind, die auf dem Stützzapfen (34) gelagert ist, geeignet, um auf den Schwenkhebel (33) gleichzeitig ein Drehmoment zum Drehen um den Stützzapfen (34) herum und einen Axialdruck in Richtung zu einem Verriegelungsbauteil (5A) auszuüben, vor welcher der Schwenkhebel (33) zumindest eine Verriegelungsnase (35A) umfasst, die in aktiver Position des besagten Sperrfingers (7) mit einer angepassten Öffnung (37) in diesem Verriegelungsbauteil (5A) in Eingriff kommt, um dieses letztere in Verriegelungsposition unbeweglich zu machen.

22. Treibstangenverschluss oder Treibstangenschloss nach Anspruch 21, **dadurch gekennzeichnet, dass** der Stützzapfen (34) einen Anschlag (38) umfasst, gegen welchen der Schwenkhebel (33) durch einen Anschlag (38) in Auflage kommt, um diesen Schwenkhebel (33) in seiner nicht aktiven Stellung gegen die Wirkung der Feder (36) axial zurückzuhalten.

23. Treibstangenverschluss oder Treibstangenschloss zumindest nach Anspruch 7, **dadurch gekennzeichnet, dass** die Sicherheitsvorrichtung (6) eine Blockiervorrichtung (40) umfasst, die Mittel umfasst, um den Taster (8) unmittelbar oder mittelbar in Halteposition des Sperrfingers (7) zu halten, wobei diese Mittel als einziehbar und/oder trennbar gebildet seien.

24. Treibstangenverschluss oder Treibstangenschloss nach Anspruch 2 und 23, **dadurch gekennzeichnet, dass** die besagten Mittel zum Halten des Tasters (8) in Halteposition des Sperrfingers (7) unter der Wirkung der Befestigungsschraube (10) und/oder der Druckbeaufschlagung der elastischen Rückstellmittel (9), die auf den Taster (8) wirken, als trennbar und/oder einziehbar gebildet sind.
